# FASCICULE DE BREVET EUROPEEN

(11) **EP 0 360 696 B1**
(45) Date de publication et mention de la délivrance du brevet: **26.05.1993**
(21) Numéro de dépôt: 89402594.9
(22) Date de dépôt: 21.09.1989
(51) Int. Cl.: E05B 65/10, E05C 7/04

(54) **Dispositif de verrouillage d'une porte à deux battants**
Verriegelungsvorrichtung für eine zweiflügelige Tür
Locking device for a double-wing door

(30) Priorité: 23.09.1988 FR 8812451
(43) Date de publication de la demande: 28.03.1990
(73) Titulaire: Chorin, Christian, F-78120 Orcemont (FR); Lanfranchi, Jean-Marie, F-77190 Dammarie les Lys (FR)
(72) Inventeur: Chorin, Christian, F-78120 Orcemont (FR); Lanfranchi, Jean-Marie, F-77190 Dammarie les Lys (FR)
(74) Mandataire: Martin, Jean-Jacques

(56) Documents cités:
- DE-C- 285 568
- DE-U- 1 817 386
- DE-U- 7 809 723
- FR-A- 674 134

## Description

La présente invention concerne un dispositif de verrouillage en au moins deux points d'une porte, portail ou analogue à deux battants.

Sur les portes à deux battants ou vantaux équipées d'un système connu d'ouverture et de fermeture automatiques, le verrouillage de la porte en position fermée est souvent effectué soit par une serrure électrique en un seul point, soit par la fin de course des moteurs commandant le mouvement des battants. Dans ces deux cas, le verrouillage est peu résistant à une pression exercée sur les battants. De plus, il est très difficile en cas de panne d'accéder de l'extérieur au système d'ouverture de secours manuel généralement prévu.

On connaît par ailleurs, notamment par le document FR-A-674134, un dispositif de verrouillage d'une porte à deux battants conforme au préambule de la revendication 1.

Ce dispositif connu permet, en agissant sur le moyen de manoeuvre du battant semi-fixe, de dégager le ou les pênes du battant mobile pour permettre l'ouverture des deux battants.

La présente invention vise à proposer un dispositif qui permette l'ouverture des deux battants sans avoir à agir sur le ou les pênes.

Elle propose à cet effet un dispositif de verrouillage/déverrouillage ayant les caractéristiques exposées dans la revendication 1.

Des caractéristiques préférées du dispositif sont en outre exposées dans les sous-revendications.

D'autres aspects, buts et avantages de la présente invention apparaîtront mieux à la lecture de la description détaillée suivante de formes de réalisation préférées de celle-ci, donnée à titre d'exemple non limitatif et faite en référence aux dessins annexés, sur lesquels les mêmes numéros de référence désignent des éléments ou parties identiques ou similaires.

Sur les dessins :
la figure 1 représente une vue d'ensemble partiellement éclatée du dispositif selon une forme de réalisation de base de l'invention,
la figure 2 représente une coupe longitudinale partielle selon la ligne II-II de la figure 1, et
la figure 3 est une vue d'ensemble schématique, en élévation, d'une variante de réalisation de l'invention.

En référence maintenant aux figures 1 et 2, un dispositif de verrouillage selon l'invention est montée sur un portail à deux battants ou vantaux, à savoir un battant mobile 14 et un battant semi-fixe 15. Le dispositif comporte un bâti 12 solidaire du battant semi-fixe 15, ou faisant partie de celui-ci, bâti sur lequel est fixée une tige 13 guidée verticalement par les bagues 8, 8' et dont les mouvements verticaux sont commandés par un vérin 11, par exemple hydraulique, pneumatique ou électromagnétique, par l'intermédiaire d'une pièce de liaison 9 reliée à la tige du vérin et à la tige 13. Sur cette pièce 9 est fixée une poignée 10 d'actionnement manuel. A l'extrémité haute de la tige 13 est monté autour d'un axe 5a un organe roulant 5 tel qu'un galet ou un roulement à billes.

Le dispositif comporte en outre un support de gâche 7 qui est constitué par un corps de forme générale parallélépipédique. Ce corps 7 est maintenu et guidé horizontalement par deux axes cylindriques horizontaux 2, 2' qui sont fixés sur la partie haute du bâti 12 et qui sont engagés dans deux rainures 16 en forme de "Ω" formées dans la face arrière du corps 7.

Dans le support 7 est ménagée une lumière 4 comportant au centre une partie principale oblique 4a et deux parties d'extrémité très courtes 4b et 4c orientées essentiellement verticalement, en définissant des méplats verticaux 6.

L'élément roulant 5 monté sur la tige 13 est engagé dans la lumière 4.

Sur le battant mobile 14 de la porte est fixée, au droit du support 7, une serrure ordinaire 1 à clé comportant deux pênes 1a et 1b. Sur le support 7 est fixée une gâche 3 associée à la serrure 1 et dans laquelle les pênes peuvent venir s'engager. L'extrémité inférieure de la tige 13 est engagée dans un trou 17 formé dans le sol.

Le dispositif décrit ci-dessus fonctionne de la façon suivante : le dispositif étant dans sa position verrouillée illustrée sur la figure 1, on commande le vérin 11 ou on agit manuellement sur la poignée 10 de manière à déplacer la tige 13 verticalement vers le haut. Ceci provoque, par la coopération de l'élément roulant 5 avec la partie centrale oblique 4a de la lumière 4, le déplacement horizontal de la gâche 3, vers la droite sur la figure 1, par coulissement de son support 7 le long des axes 2 et 2'. Les pênes 1a et 1b sont ainsi libérés et les deux battants peuvent être ouverts.

On peut noter ici que, lors de la fin de la course de l'élément roulant 5 dans la lumière 4, le méplat vertical 6 permet d'interdire toute manoeuvre de la tige 13 par action sur la gâche 3 ou son support 7. De même, dans la position de verrouillage illustrée sur la figure 1, le méplat 6 interdit tout déverrouillage par action manuelle horizontale sur la gâche 3 ou son support 7.

Le dispositif selon l'invention est particulièrement avantageux en ce que, pour l'ouverture des deux battants 14, 15, depuis l'intérieur ou par un automatisme quelconque, aucune manoeuvre de la serrure 1 n'est nécessaire. En revanche, pour l'ouverture du seul battant mobile 14, on utilise la serrure 1 de la façon classique. Par ailleurs, pour une ouverture manuelle des deux battants depuis l'extérieur, la clé de la serrure 1 est ici encore nécessaire pour pouvoir accéder à la poignée 10.

On a représenté schématiquement sur la figure 3 une variante de réalisation de l'invention, en liaison avec un verrouillage à cinq points.

Le battant mobile 14 comporte une serrure 1 et deux verrous 1', 101'. Le battant semi-fixe comporte une tige inférieure 13 reliée au vérin 11 et comportant un galet 5 d'actionnement de la gâche 3 de la serrure 1 via la lumière 4 et un galet 5' d'actionnement de la gâche 3' du verrou 1' via une lumière 4' sensiblement parallèle à la lumière 4. L'extrémité inférieure de la tige 13 est engagée dans un trou 17 ménagé dans le sol.

Le dispositif comporte ici une seconde tige 113 comportant à son extrémité inférieure un galet 105 engagé dans une lumière 104 formée dans le support 7 et d'inclinaison inverse de la lumière 4 par rapport à la verticale. Un galet intermédiaire 105' est engagé dans une lumière 104' sensiblement parallèle à la lumière 104 et prévue dans la gâche 103' du verrou 101', tandis que l'extrémité supérieure de la tige 113 est engagée dans un trou 117 formé dans le cadre C de la porte. De préférence, les lumières 104 et 104' ne comportent pas les prolongements verticaux des lumières 4 et 4'. De la sorte, la manoeuvre manuelle ou automatique de la tige 13 provoque les mouvements horizontaux des gâches 3 et 3', et le mouvement horizontal de la gâche 3' induit à son tour, via la lumière 104, le mouvement de la tige 113 en sens inverse de celui de la tige 13, et en corollaire le mouvement de la gâche 103' dans le même sens que celui des gâches 3 et 3'.

L'utilisation de cette variante du dispositif est la même que dans le cas des figures 1 et 2.

La présente invention s'applique avantageusement aux portails à deux battants, manoeuvrés soit de façon manuelle (auquel cas le vérin 11 est omis), soit de préférence de façon automatique, auquel cas le vérin 11 est commandé à distance en ouverture préalablement à la commande des moteurs ou vérins destinés à la manoeuvre des battants, et inversement.

Bien entendu, la présente invention s'applique également à des portes à deux battants de types quelconques, et notamment à des portes coupe-feu ou à des issues de secours dont l'ouverture des deux battants doit pouvoir être effectuée de façon simple et rapide en cas de nécessité.

## Revendications

1. Dispositif de verrouillage/déverrouillage d'une porte à deux battants, la porte comportant un battant semi-fixe (15) portant une gâche (3,7) et un battant mobile (14) portant une serrure (1) dont au moins un pêne (1a, 1b) est apte à être engagé dans la gâche, et comportant en outre une tige essentiellement verticale (13) montée coulissante sur le battant semi-fixe, dont une extrémité est susceptible de s'engager dans un trou fixe (17) et dont l'autre extrémité porte un élément d'actionnement (5), ainsi qu'un moyen de manoeuvre (10;11) destiné à déplacer la tige verticalement pour engager ladite première extrémité de la tige dans le trou et l'en dégager, caractérisé en ce que la gâche est capable de coulisser sensiblement horizontalement sur le battant semi-fixe et comporte une lumière (4) essentiellement oblique dans laquelle est reçu ledit élément d'actionnement, et en ce que le déplacement vertical de la tige permet en même temps de sélectivement engager la gâche sur le ou les pênes de la serrure ou l'en dégager.

2. Dispositif selon la revendication 1, caractérisé en ce que la gâche comporte une partie formant gâche (3) et un support (7) relié rigidement à ladite partie, monté en coulissement sur le battant semi-fixe (15) et comportant ladite lumière (4).

3. Dispositif selon l'une des revendications 1 et 2, caractérisé en ce que la lumière comporte une partie principale oblique (4a) et, à au moins l'une de ses extrémités, un prolongement essentiellement vertical (4b, 4c) définissant un méplat (6).

4. Dispositif selon l'une des revendications 1 à 3, caractérisé en ce que la tige (13) et la gâche (3, 7) sont montés sur le battant semi-fixe (15) par l'intermédiaire d'un bâti (12) rapporté sur ledit battant.

5. Dispositif selon l'une des revendications 1 à 4, caractérisé en ce que la tige (13) est montée coulissante sur le battant à l'aide d'au moins deux bagues de guidage (8, 8').

6. Dispositif selon l'une des revendications 1 à 5, caractérisé en ce que l'élément d'actionnement consiste en un élément roulant (5) tel qu'un galet ou un roulement à billes.

7. Dispositif selon l'une des revendications précédentes, caractérisé en ce que le moyen de manoeuvre comprend un vérin (11).

8. Dispositif selon l'une des revendications précédentes, caractérisé en ce que le moyens de manoeuvre comprend une poignée (10).

9. Dispositif selon l'une des revendications 1 à 8, caractérisé en ce que la gâche (3, 7) est montée coulissante par l'intermédiaire d'au moins un axe (2, 2') essentiellement horizontal solidaire du battant semi-fixe (15) et logé dans une rainure (16) de la gâche.

10. Dispositif selon l'une des revendications 1 à 8, caractérisé en ce qu'il est prévu deux tiges (13, 113) essentiellement verticales prévues respectivement au-dessous et au-dessus de la gâche (3), et comportant chacune un élément d'actionnement (5, 105), ladite gâche comportant deux lumières (4, 104) d'inclinaisons opposées recevant les éléments d'actionnement des première et seconde tiges, respectivement.

## Patentansprüche

1. Einrichtung zur Verriegelung/Entriegelung einer zweiflügeligen Tür, wobei diese Tür einen halbfesten Flügel (15) mit einem Schließblech (3, 7) und einen beweglichen Flügel (14) mit einem Schloß (1) enthält, dessen mindestens ein Riegel (1a, 1b) in der Lage ist, in das Schließblech einzugreifen, und außerdem eine wesentlich senkrechte Stange (13), die in dem halbfesten Flügelschiebbar aufgestellt ist und deren eines Ende in der Lage ist, in ein festes Loch (17) einzugreifen, und deren anderes Ende ein Betätigungsteil (5), sowie ein Bedienungsmittel (10; 11) zur senkrechten Verschiebung der Stange um das genannte erste Ende der Stange in das Loch einzubringen und sie davon herauszubringen, aufweist, dadurch gekennzeichnet daß das Schließblech in der Lage ist, in dem halbfesten Flügel wesentlich waagerecht zu gleiten, und eine wesentlich schräge Öffnung besitzt, in der der Betatigungsteil untergebracht ist, und daß die senkrechte Verschiebung der Stange gleichzeitig gestattet, das Schließblech selektiv auf den bzw. die Riegel des Schlosses aufzubringen oder es davon abzuziehen.

2. Einrichtung nach Anspruch 1, dadurch gekenuzeichnet daß das Schließblech einen eigentlichen Schließblechteil (3) und einen an dem genannten Teil starr angeschlossenen Träger (7), der in dem halbfesten Flügel (15) gleitend aufgebracht ist und die genannte Öffnung enhält.

3. Einrichtung nach einem der Ansprüche 1 und 2, daduch gekennzeichnet daß die Öffnung einen schrägen Hauptteil (4a) und an mindestens einer seinen Enden eine senkrechte Verlängerung (4b, 4c) enthält, die eine Anflachung (6) definiert.

4. Einrichtung nach einem der Ansprüche 1 bis 3, dadurch gekennzeichnet daß die Stange (13) und das Schließblech (3,7) durch ein auf den genannten Flügel aufgesetztes Gestell (12) auf dem halbfesten Flügel (15) aufgebracht sind.

5. Einrichtung nach einem der Ansprüche 1 bis 4, dadurch gekennzeichnet daß die Stange (13) durch mindestens zwei Führungsringe (8, 8') auf dem Flügel gleitend aufgebracht ist.

6. Einrichtung nach einem der Ansprüche 1 bis 5, dadurch gekennzeichnet daß der Betätigungsteil aus einem Rollglied (5) als eine Rolle oder ein Kugellager besteht.

7. Einrichtung nach einem der vorstehenden Ansprüche, dadurch gekennzeichnet daß das Betätigungsmittel einen Zylinder enthält.

8. Einrichtung nach einem der vorstehenden Ansprüche, dadurch gekennzeichnet daß das Betätigungsmittel einen Handgriff enthält.

9. Einrichtung nach einem der Ansprüche 1 bis 8, dadurch gekennzeichnet daß das Schließblech (3, 7) duch mindestens eine wesentlich waagerechte Achse (2, 2') gleitend aufgebracht ist, die mit dem halbfesten Flügel (15) starr angeschlossen und in einer Nute (16) des Schließbleches gelagert ist.

10. Einrichtung nach einem der Ansprüche 1 bis 8, dadurch gekennzeichnet daß zwei wesentlich senkrechte Stange (13, 113) jeweils unterhalb bzw. oberhalb des Schließbleches (3) vorgesehen sind und jede Stange einen Betätigungsteil (5, 105) trägt, wobei das genannte Schließblech zwei Öffnungen (4, 104) mit entgegengesetzen Neigungen besitzt, die jeweils die Betätigungsteile der ersten und zweiten Stange aufnimmt.

## Claims

1. Device for locking/unlocking a double-leaf door, said door comprising a semi-fixed leaf (15) including a keeper (3,7) and a movable leaf (14) carrying a lock (1), wherein at least a bolt (1a,1b) thereof is adapted to be engaged into the keeper, and further a substantially vertical rod (13) slidingly mounted on the semi-fixed leaf, one end thereof being capable to be engaged in a fixed hole (17) and the other end carrying an actuating part, and also operating means (10; 11) for vertically moving the rod so as to engage said first rod end in the hole and disengage same therefrom, characterized in that the keeper is able to substantially horizontally slide on the semi-fixed leaf and comprises a substantially slant aperture (4) in which said actuating part is received, and in that the vertical moving of the rod simultaneously allows to selectively engage the keeper onto the bolt(s) of the lock or disengage same therefrom.

2. Device according to claim 1, characterized in that the keeper includes a keeper part (3) and a support (7) rigidly connected to said part, said support being slidingly mounted on the semi-fixed leaf (15) and having said aperture (4).

3. Device according to any of claims 1 and 2, characterized in that the aperture comprises a main slant portion (4a) and at least at one of its ends, a substantially vertical extension part (4b, 4c) defining a flat (6).

4. Device according to any of claims 1 to 3, characterized in that the rod (13) and the keeper (3, 7) are mounted on the semi-fixed leaf by means of a frame (12) inserted in said leaf.

5. Device according to any of claims 1 to 4, characterized in that the rod (13) is slidingly mounted on the leaf by means of at least two guide rings (8, 8').

6. Device according to any of claims 1 to 5, characterized in that the actuating part is consisted of a rolling element (5) such as a roller or a ball bearing.

7. Device according to any of the preceding claims, characterized in that the operating means comprises a jack (11).

8. Device according to any of the preceding claims, characterized in that the operating means comprises a handle (10).

9. Device according to any of claims 1 to 8, characterized in that the keeper (3, 7) is slidingly mounted by means of at least on substantially vertical axes (2, 2') integral with the semi-fixed leaf (15) and received in a groove (16) of the keeper.

10. Device according to any of claims 1 to 8, characterized in that two substantially vertical rods (13, 113) are provided under and above the keeper (3), respectively, each of which carrying an actuating part (5,105), said keeper comprising two apertures (4, 104) in an opposite slanted relationship receiving the actuating parts of first and second rods, respectively.
